# EUROPÄISCHE PATENTSCHRIFT

(11) **EP 2 944 742 B1**
(45) Veröffentlichungstag und Bekanntmachung des Hinweises auf die Patenterteilung: **09.08.2017**
(21) Anmeldenummer: 15167906.5
(22) Anmeldetag: 15.05.2015
(51) Int. Cl.: E04G 11/36, E04G 13/06, E04G 17/14, E04G 17/16

(54) **HALTEWINKEL FÜR ABSCHALELEMENTE**
FIXING BRACKET FOR STOP-END PANELS
ÉQUERRE DE FIXATION POUR ÉLÉMENTS DE COFFRAGE

(30) Priorität: 16.05.2014 CH 7462014
(43) Veröffentlichungstag der Anmeldung: 18.11.2015
(73) Patentinhaber: Be-Fix AG, 8772 Nidfurn (CH)
(72) Erfinder:
(74) Vertreter: Rentsch Partner AG

(56) Entgegenhaltungen:
- US-A- 2 313 880
- US-A- 5 076 536
- US-A- 5 788 875

## Beschreibung

### TECHNISCHES GEBIET

Die Erfindung betrifft einen Haltewinkel für Abschalelemente im Betonbau, eine Betonverschalung sowie ein Verfahren zur Herstellung einer Betonverschalung.

### STAND DER TECHNIK

Haltewinkel werden im Betonbau vielfach zur Fixierung und Halterung von Abschalelementen, d. h. von Abschalplatten oder Abschalbrettern eingesetzt. In einer typischen Anwendung wird dabei ein hier als Basisschenkel bezeichneter Schenkel des L-förmigen Haltewinkels durch Nageln auf einer bereits vorhandenen Verschalung, z. B. einer horizontalen Boden- oder Deckenverschalung, befestigt. Nach dem befestigen des Basisschenkels werden weitere Abschalelemente am noch freien Schenkel - hier als Halteschenkel bezeichnet - befestigt. Im typischen Fall der Befestigung des Basisschenkels auf einer horizontalen Verschalung ragen der Haltewinkel und entsprechend an ihn befestigte Abschalelemente hiervon senkrecht nach oben ab.

US2313880 offenbart einen Haltewinkel, dessen Schenkel über ein Scharnier verbunden und damit gegeneinander justierbar sind. Haltenuten sind an einander gegenüberliegenden Seiten eines der Schenkels angeordnet und erlauben das Einsetzen von Abschalbrettern in zueinander fluchtender Anordnung. Dieses Dokument offenbart alle technischen Merkmale des Oberbegriffs des Anspruchs 1. US5788875 offenbart einen Winkel, beispielsweise aus Kunststoff, mit Haltenuten an einem der Schenkel, welche ebenfalls das Einsetzen von Platten in zueinander fluchtender Ausrichtung eingesetzt werden können.

### DARSTELLUNG DER ERFINDUNG

Für den hier beschriebenen Zweck vorgesehenen Haltewinkel sind aus dem Stand der Technik in vielfältiger Form und Ausgestaltung bekannt. Neben technischen Grundanforderungen wie Stabilität und Sicherheit sind für den praktischen Einsatz dabei vor allem geringe Kosten der nach dem Betonguss im Beton verbleibenden Haltewinkel sowie einfache und zügige Anwendung von erheblicher Bedeutung.

Es ist Aufgabe der vorliegenden Erfindung, die Verwendung von Haltewinkeln bei der Herstellung von Verschalungen im Betonbau zu vereinfachen und insbesondere die Herstellung langer Verschalungen zu ermöglichen.

Die Aufgabe wird allgemein durch die Gegenstände der unabhängigen Patentansprüche gelöst. Besondere und vorteilhafte Ausführungsformen werden durch die abhängigen Patentansprüche sowie durch die nachfolgende Beschreibung und die Figuren definiert. Die Aufgabe wird durch einen erfindungsgemässen Haltewinkel nach Anspruch 1 für Abschalelemente im Betonbau gelöst. Als Abschalelemente kommen insbesondere Abschalplatten oder Abschalbretter in Betracht. Der Haltewinkel umfasst einen Basisschenkel, wobei der Basisschenkel Montagelöcher zur starren Fixierung auf einem Untergrund umfasst. Die Montagelöcher können durchgängige Querlöcher oder Bohrungen im Basisschenkel zur Befestigung mittels Nageln sein.

Der Haltewinkel umfasst ferner einen Halteschenkel, wobei der Basischenkel und der Halteschenkel gemeinsam eine L-Form bilden und eine Grundform eines erfindungsgemässen Haltewinkels darstellen. Der Basisschenkel und dem Halteschenkel können einstückig hergestellt sein.

Der Halteschenkel umfasst zwei langgestreckte integrale Haltenuten zur Aufnahme jeweils eines Endabschnittes jeweils eines Abschalelementes. Diese integralen Haltenuten weisen jeweils eine Erstreckungsrichtung parallel zu einer Erstreckungsrichtung des Halteschenkels auf. Die die integralen Haltenuten definieren jeweils eine zugeordnete Abschalelement-Richtung rechtwinklig zu ihrer Erstreckungsrichtung. Die Begriffe "Erstreckung" und "Erstreckungsrichtung" sind in diesem Dokument - sofern nicht im Einzelfall abweichend definiert - grundsätzlich als Längserstreckung bzw. Längsrichtung zu verstehen.

Im Einsatz werden die Endabschnitte der Abschalelemente in die Haltenuten eingeschoben oder eingesteckt. Die zugeordnete Abschalelement-Richtung ist dann die Richtung einer Erstreckung des Abschalelements. Für langgestreckte Abschalelemente, insbesondere Abschalbretter, entspricht die Abschalelement-Richtung der Längsrichtung bzw. Erstreckungsrichtung der Elemente bzw. Bretter.

Die integralen Haltenuten bilden integrale Bestandteile des Halteschenkels, sind also an den Halteschenkel einstückig an- bzw. eingeformt. Ihre Erstreckungsrichtungen entsprechen einer Erstreckungsrichtung des Halteschenkels.

In einigen Ausführungsformen des Haltewinkels sind die integralen Haltenuten zur Aufnahme jeweils eines Endabschnitts jeweils eines Abschalelements in fluchtender Ausrichtung angeordnet.

In einigen Ausführungsformen des Haltewinkels sind die durch die integralen Haltenuten definierten Abschalelement-Richtungen rechtwinklig zur Erstreckungsrichtung des Basisschenkels. Sind die integralen Haltenuten wie zuvor beschrieben zusätzlich für eine fluchtende Ausrichtung der jeweiligen Abschalelemente eingerichtet, bilden im Einsatz die beiden Abschalelemente gemeinsam mit dem Basischenkel in der Aufsicht eine T-Form.

In einigen Ausführungsformen umfasst der Halteschenkel ein Halteelement mit entlang seiner Erstreckungsrichtung H-förmigem Querschnitt mit zwei Aussenstegen und einem Mittelsteg. Die integralen Haltenuten werden dabei durch die zwei von dem Mittelsteg getrennte konkave Innenräume, des Halteelements gebildet. Das Halteelement ist ein integraler und vom Basisschenkel wegweisender Bestandteil des Halteschenkels.

In einigen dieser Ausführungsformen bilden die Aussenstege mit dem Basisschenkel einen rechten Winkel. Entsprechend sind die Abschalelement-Richtungen ebenfalls senkrecht zur Erstreckungsrichtung des Basisschenkels. Das Halteelement ist dabei bevorzugt symmetrisch bezüglich zu einer Mittelachse des Basisschenkels. Erfindungsgemäß, umfasst der Halteschenkel Verbindungselemente, Rastelemente oder Schnappelemente in Form von Löchern, zur Herstellung einer starren Verbindung mit einer separaten Halteschiene. Die Verbindungselemente des Halteschenkels sind zur Verbindung des Halteschenkels und der Halteschiene in mindestens zwei alternativen, zueinander parallelen Positionen ausgelegt sind. Erfindungsgemäß, umfasst der Haltewinkel ferner eine vom Basisschenkel und Halteschenkel strukturell separate Halteschiene. Die Halteschiene umfasst dabei eine langgestreckte separate Haltenut auf. Ferner umfasst die Halteschiene Verbindungselemente, insbesondere Rastelemente oder Schnappelemente. Diese Verbindungselemente der Halteschiene korrespondieren mit den Verbindungselementen des Halteschenkels und sind zur Herstellung einer starren Verbindung mit dem Halteschenkel ausgelegt.

In derartigen Ausführungsformen mit separater Halteschiene ist der Haltewinkel demnach (mindestens) zweistückig und besteht (mindestens) aus einem Basiswinkel in Form eines Haltewinkels wie zuvor beschrieben sowie der zusätzlichen Halteschiene. Wie weiter unten näher dargestellt wird, können aber auch mehrere Halteschienen vorhanden sein.

Die Verbindungselemente des Halteschenkels und der Halteschiene legen im verbundenen Zustand die die Ausrichtung der Halteschiene bezüglich des Halteschenkels fest. So können die Verbindungselemente der Halteschiene durch von einer Basis der Halteschiene abstehende Rastnasen und die Verbindungselemente des Halteschenkels durch entsprechende Querbohrungen oder Löcher im Halteschenkel gebildet werden, wobei durch das Verrasten eine formschlüssige Verbindung entsteht.

In einigen Ausführungsformen wird die Halteschiene durch ein U-Profil gebildet Dabei bildet ein konkaver Innenraum des U-Profils die separate Haltenut.

In einigen Ausführungsformen mit Halteschiene ist im verbundenen Zustand eine Erstreckungsrichtung der separaten Haltenut parallel zur Erstreckungsrichtung der integralen Haltenuten.

In einigen Ausführungsformen mit Halteschiene ist eine durch die separate Haltenut definierte Abschalelement-Richtung parallel zur Längsrichtung des Basisschenkels. Die Haltenut kann dabei sowohl mit dem Basisschenkel fluchten als auch einen Querversatz zum Basisschenkel aufweisen.

In einigen Ausführungsformen ist der Haltewinkelaus Kunststoff, insbesondere aus spritzgegossenem Kunststoff, gefertigt. Als geeignetes Material kommt etwa PE (Polyethylen) in Betracht.

Gemäss einem weiteren Aspekt wird die gestellte Aufgabe durch eine Beton-Verschalung gelöst. Eine erfindungsgemässe Betonverschalung umfasst mindestens einen erfindungsgemässen Haltewinkel wie zuvor sowie nachfolgend mit und in den Figuren offenbart. Die Betonverschalung umfasst ferner mindestens zwei Abschalelemente. Dabei ist ein Endabschnitt eines Abschalelementes von einer der integralen Haltenut aufgenommen.

Ein Endabschnitt des zweiten Abschalelementes ist in der zweiten integralen Haltenut, oder ggf. der separaten Haltenut der Halteschiene aufgenommen.

Gemäss einem weiteren Aspekt wird die Aufgabe durch ein Verfahren zur Herstellung einer Beton-Verschalung gelöst. Das Verfahren umfasst das bereitstellen eines Haltewinkels einen erfindungsgemässen Haltewinkel wie zuvor sowie nachfolgend mit und in den Figuren offenbart. Das Verfahren umfasst ferner das Bereitstellen mindestens zweier Abschalelemente. Das Verfahren umfasst ferner ein starres Montieren des Basisschenkels auf dem Untergrund. Das Verfahren umfasst ferner das Einsetzen eines Endabschnitts von einem Abschalelement in eine integrale Haltenut. Das Verfahren umfasst ferner das Einsetzen eines Endabschnitts eines weiteren Abschalelementes in die zweite integrale Haltenut oder ggf. in die separate Haltenut der Halteschiene.

### KURZE BESCHREIBUNG DER ZEICHNUNGEN

- Figur 1a:: zeigt einen erfindungsgemässen Haltewinkel (Halteschiene nicht dargestellt) in einer Seitenansicht.
- Figur 1b:: zeigt den Haltewinkel von Figur 1 a in einer Ansicht von oben.
- Figur 1c:: zeigt den Haltewinkel von Figur 1 a, 1 b in einer Ansicht von links.
- Figur 2:: zeigt den Haltewinkel von Figur 1 a, 1 b, 1 c in perspektivischer Ansicht.
- Figur 3, 3b, 3c:: zeigt eine separate Halteschiene in drei orthogonalen Ansichten.
- Figur 4:: zeigt einen erfindungsgemässen Haltewinkel mit verbundener Halteschiene in einer perspektivischen Ansicht.
- Figur 5a, 5b, 5c, 5d: :zeigen schematisch verschiedne Konfigurationen eines erfindungsgemässen Haltewinkels zusammen mit Abschalelementen.

### WEGE ZUR AUSFÜHRUNG DER ERFINDUNG

Nachfolgend werden beispielhafter Wege zur Ausführung der Erfindung unter Bezugnahme auf die Figuren dargestellt. In den Figuren sind aus Gründen der Übersichtlichkeit mehrfach vorhandene Elemente nur einmal referenziert.

In der nachfolgenden Beschreibung verwendete relative Orts- und Richtungsangaben, wie "oben", "unten", "links", "rechts" beziehen sich auf die Figuren und dienen lediglich der Orientierung.

Nachfolgend wird zunächst auf die Figuren 1 a, 1 b Bezug genommen, welche einen Haltewinkel 1 in einer Seitenansicht (Figur 1a) sowie einer Aufsicht (Figur 1b) zeigen. Der Haltewinkel 1 weisst einen Basisschenkel 10 und einen zum Basisschenkel 10 rechtwinkligen Halteschenkel 11 auf. Der Basisschenkel 10 und der Halteschenkel 11 sind einstückig geformt. In seiner typischen Lage bei der Anwendung ist der Haltewinkel 1 - wie in Figur 1a dargestellt - derart orientiert, so dass der Basisschenkel 10 horizontal ausgerichtet ist und der Halteschenkel 11 senkrecht nach oben weist. Andere Ausrichtungen sind jedoch ebenfalls möglich. So kann der Basisschenkel 10 je nach Anwendung insbesondere auch vertikal und der Halteschenkel 11 entsprechend horizontal ausgerichtet sein. Der Haltewinkel 1 ist als Kunststoff-Spritzgussteil ausgeführt.

Der Basisschenkel 10 weist eine grundsätzlich eben Unterseite 100 auf, welche im Einsatz einem Untergrund - in der Regel einer Verschalung - zugewandt ist, auf welcher der Basisschenkel 10 des Haltewinkels 1 montiert wird. Dabei liegt die Unterseite 100 jedoch nicht vollflächig auf dem Untergrund auf. Von der Unterseite 100 ragen nach unten eine Reihe von Querstegen 104 ab, welche als Abstandshalter zur Auflage auf dem Untergrund dienen. Somit weist im montierten Zustand die Unterseite 100 - abgesehen von den Querstegen 104 - einen Abstand vom Untergrund auf, was die optische Sichtbarkeit des im Beton verbleibenden Haltewinkels 1 in gewünschter Weise reduziert.

Zur Montage auf dem Untergrund ist eine Reihe von beispielhaft 5 durchgängigen Montagelöchern 101 vorhanden, mittels welcher der Basischenkel 10 festgenagelt wird. Aus Stabilitätsgründen weisst der Basisschenkel 10 eine Längsrippe 102 sowie eine Reihe von Verstrebungen 103 auf.

Der Halteschenkel 11 weist einen ersten Teil 110 und einen mit dem ersten Teil 110 verbundenen zweiten Teil 111 auf, wobei der erste Teil 110 und der zweite Teil 111 eine gemeinsame Längsrichtung bzw. zueinander parallele Längsrichtungen aufweisen Der zweite Teil 111 stellt dabei ein Halteelement dar. Der erste Teil 110 ist ein Hohlprofil von exemplarisch quadratischem Querschnitt. Der zweite Teil 111 hat einen H-förmigen Querschnitt. Ein erster Aussensteg 110a ist dabei gemeinsam mit einer Wand des ersten Teils 110. Ein Zweiter Aussensteg 111 b ist zum ersten Aussensteg 110a parallel, wobei die beiden Aussenstege 110a, 111B durch einen Mittelsteg 111a beabstandet verbunden sind. Zwischen den Aussenstegen 110a, 111 b ergeben sich dadurch zwei durch den Mittelsteg 111a getrennte konkave Innenräume, welche integrale Haltenuten 112a, 112b, darstellen..

Die beiden integralen Haltenuten 112a, 112b definieren einander entgegengerichtete Abschalelement-Richtungen A, A' rechtwinklig zu ihrer Längsachse sowie rechtwinklig zum Schenkel 111a.

Der erste Teil 110 des Halteschenkel 11 weist ferner eine optionale Längenskala 114 auf, welche ein Ablängen des Halteschenkels 11 auf eine in der jeweiligen Anwendung erforderliche Länge erleichtert.

Nachfolgend wird zusätzlich auf Figur 1c Bezug genommen, welche den Haltewinkel 1 in einer Ansicht "von links", mit einem Blick entlang der Längsrichtung des Basisschenkels 10 zeigt. Der Aussensteg 111 b weist eine Reihen von Verbindungselementen in Form von zwei entlang seiner Längsrichtung ausgerichteten und zueinander Parallelen Lochreihen mit Löchern 113a, 113b auf, wobei die Löcher 113a, 113b negative Rastelemente bilden, wie weiter unten dargstellt.

In einem dem Halteschenkel 11 zugewandten Teil des Basisschenkels 10 ist ferner ein stirnseitig offenes optionales Sachloch 115 mit Dywidag-Gewinde eingearbeitet.

Figur 2 stellt den zuvor beschriebenen Haltewinkel 1 ergänzend in einer perspektivischen Ansicht dar, wobei die Montagelöcher 101 nicht dargestellt sind.

Nachfolgend wird zusätzlich auf die Figuren 3a, 3b, 3c Bezug genommen, welche eine Halteschine 2 in drei zueinander orthogonalen Ansichten zeigt.

Die Halteschine 2 wird durch ein bevorzugt aus Kunststoff gefertigtes U-Profil gebildet. Die Halteschine 2 hat parallele Seitenwände 20 und eine zu den Seitenwänden 20 rechtwinklige Rückwand 21. Gemeinsam begrenzen die Seitenwände 20 und die Rückwand 21 eine separate Haltenut 22. Die Haltenut 22 definiert eine Abschalelementrichtung B parallel zu den Seitenwänden 20 und senkrecht zur Rückwand 21.

An ihrer Aussenseite, d. h. von der separaten Haltenut 22 wegweisend, weist die Rückwand 21 eine Reihe von positiven Rastelementen 23 bzw. Rastnasen auf, welche zur Ausbildung einer Rast- oder Schnappverbindung im Zusammenwirken mit den negativen Rastelementen, also alternativ den Löchern 113a oder 113b ausgelegt sind.

Nachfolgend wird zusätzlich auf Figur 4 Bezug genommen. Figur 4 zeigt einen weiteren Haltewinkel, welcher den Haltewinkel 1 wie zuvor beschrieben sowie der am Haltewinkel 1 montierten bzw. befestigten Halteschiene 2 gebildet wird.

Dabei sind der weitere Haltewinkel 1 und die Halteschine 2 derart verbunden, dass die Rastnasen 23 mit den Löchern 113b verrastet sind. Entsprechend weist die separate Haltenut 22 vom Basisschenkel 10 weg und die Längserstreckung des Halteschenkels 11 mit den integralen Haltenuten 112a, 112b ist parallel zur Längserstreckung der separaten Halteschiene 2 mit der separaten Haltenut 22. Durch die Anordnung einer Mehrzahl von Löchern 113b und Rastnasen 23 ist die Ausrichtung der Halteschine 2 zum Halteschenkel 11 fest definiert.

Anstatt mit den Löchern 113b könnten die Rastnasen 23 in gleicher Weise auch mit den Löchern 113a verrastet werden, was eine Positionierung der Halteschine 2 ergibt, welche zur in Figur 4 gezeigten Positionierung parallel ist. In beiden Fällen weisen die Halteschiene 2 und separate Haltenut 22 in der Aufsicht (entlang des Halteschenkels 11) einen Versatz zur Erstreckungsrichtung des Basisschenkels 10 auf.

Nachfolgend wird zusätzlich auf die Figuren 5a, 5b, 5c, 5d Bezug genommen, welche jeweils einen erfindungsgemässen Haltewinkel 1 und teilweise Halteschiene(n) 2 wie zuvor beschrieben zusammen mit Abschalelementen in Form von Abschalbrettern 3, 3a in einer schematischen Aufsicht zeigen. Dabei sind die in integralen Haltenuten aufgenommene Abschalelemente jeweils mit 3 und in separaten Haltenuten aufgenommene Abschalelemente jeweils mit 3' referenziert. Nach dem Bentonguss betongefüllte Bereiche sind ferner mit einem "X" und nach dem Betonguss nicht betongefüllte Bereiche mit "Y" gekennzeichnet. Die Grenze zwischen betongefüllten und nicht betongefüllten Bereichen ergibt sich jeweils aus der Anordnung der Abschalelemente 3, 3'. Der Haltewinkel 1 wird in allen gezeigte Anwendungen eingegossen, befindet sich also in einem betongefüllten Bereich.

Figur 5a zeigt eine Konfiguration zur Aussparung einer Ecke beim Betonguss, wobei ein Abschalelement 3 durch eine integralen Haltenut und ein weiteres Abschalelement 3' durch eine separate Haltenut gehalten wird. Die Halteschine 2 wird dabei vorteilhaft so befestigt, dass ihre Verbindungselemente, also z. B. Rastnasen, in diejenige der integralen Haltenuten hineinragen, welche kein Abschalelement 3 aufnimmt.

Figur 5b zeigt eine analoge Konfiguration, wobei das Abschalelement 3 von der zweiten der beiden integralen Haltenuten gehalten wird und die Halteschine 2 mit dem anderen Abschalelement 3' in der anderen ihrer beiden möglichen Positionen montiert ist.

Figur 5c zeigt eine nicht Erfindungsgemäße Konfiguration, bei welcher lediglich der Haltewinkel 1 in seiner Grundform zur Anwendung kommt und keine Halteschine 2 benötigt wird. Dabei werden zwei Abschalelemente 3 von den beiden integralen Haltenuten in fluchtender Ausrichtung gehalten. Eine derartige Konfiguration kann beispielsweise anstelle eines einzigen längeren Abschalelementes zur Erhöhung der Stabilität und Steifigkeit eingesetzt werden.

Figur 5d zeigt schliesslich eine Konfiguration mit vier Abschalelementen, wobei jeweils zwei Abschalelemente 3 durch die beiden integralen Haltenuten und zwei weitere Abschalelemente 3' durch jeweils eine separate Haltenut in jeweils einer separaten Halteschine gehalten werden.

**BEZUGSZEICHEN**

| | |
|---|---|
| 1 | Haltewinkel |
| 2 | Halteschiene |
| 3, 3' | Abschalelement |
| 10 | Basisschenkel |
| 11 | Halteschenkel |
| 20 | Seitenwand von Halteschiene |
| 21 | Basis von Halteschiene |
| 22 | separate Haltenut |
| 23 | Rastnasen/positive Rastelemente |
| 100 | Unterseite von Basisschenkel |
| 101 | Montageloch |
| 102 | Längsstrebe |
| 103 | Querverstrebung |
| 104 | Steg/Abstandshalter |
| 110 | erster Teil |
| 110a | Wand von erstem Teil; Aussensteg von zweitem Teil |
| 111 | zweiter Teil; Halteelement |
| 111a | Mittelsteg |
| 111b | Aussensteg |
| 112a, 112b | integrale Haltenut |
| 113a, 113b | Löcher/negative Rastelemente |
| 114 | Längenskala |
| 115 | Gewinde-Sackloch |

## Patentansprüche

1. Haltewinkel (1) für Abschalelemente (3, 3') im Betonbau, der Haltewinkel (1) umfassend einen Basisschenkel (10) und einen Halteschenkel (11), der Haltewinkel (1) ferner umfassend eine vom Basisschenkel (10) und Halteschenkel (11) strukturell separate Halteschiene (2);
wobei der Basisschenkel (10) Montagelöcher (101) zur starren Montage auf einem Untergrund umfasst;
wobei der Basisschenkel (10) und der Halteschenkel (11) gemeinsam eine L-Form bilden;
wobei der Halteschenkel (11) zwei langgestreckte integrale Haltenuten (112a, 112b) zur Aufnahme jeweils eines Endabschnittes jeweils eines Abschalelementes (3, 3') sowie negative Rastelemente oder Schnappelemente in Form von Löchern (113a, 113b) zur Herstellung einer starren Verbindung mit der Halteschiene (2) umfasst;
wobei die integralen Haltenuten (112a, 112b) jeweils eine Erstreckungsrichtung parallel zu einer Erstreckungsrichtung des Halteschenkels (11) aufweisen; und wobei die integralen Haltenuten (112a, 112b) jeweils eine zugeordnete Abschalelement-Richtung rechtwinklig zu ihrer Erstreckungsrichtung definieren und die Löcher (113a, 113b) des Halteschenkels (11) zur Verbindung des Halteschenkels (11) und der Halteschiene (2) in mindestens zwei alternativen, zueinander parallelen Positionen ausgelegt sind;
wobei die Halteschiene (2) parallele Seitenwände (20) und eine zu den Seitenwänden (20) rechtwinklige Rückwand (21) umfasst und wobei die Seitenwände (20) und die Rückwand (21) eine separate Haltenut (22) begrenzen, welche eine Abschalelementrichtung B parallel zu den Seitenwänden (20) und senkrecht zur Rückwand (21) definiert, **dadurch gekennzeichnet, dass**
die Halteschiene (2) eine Reihe positiver Rastelemente (23) bzw. Rastansen aufweist, welche an der von der separaten Haltenut (22) wegweisenden Aussenseite der Rückwand (21) angeordnet sind, wobei die Rastelemente (23) bzw. Rastnasen zur Ausbildung einer Rast- oder Schnappverbindung im Zusammenwirken mit den Löchern (113a, 113b) ausgelegt sind.

2. Haltewinkel (1) nach Anspruch 1, wobei die integralen Haltenuten (112a, 112b) zur Aufnahme jeweils eines Endabschnitts jeweils eines Abschalelements (3) in fluchtender Ausrichtung angeordnet sind.

3. Haltewinkel (1) nach einem der Ansprüche 1 oder 2, wobei die durch die integralen Haltenuten (112a, 112b) definierten Abschalelement-Richtungen rechtwinklig zur Erstreckungsrichtung des Basisschenkels (10) sind.

4. Haltewinkei (1) nach einem der Ansprüche 1 bis 3, wobei der Halteschenkel (11) ein Halteelement (111) mit entlang seiner Erstreckungsrichtung H-förmigem Querschnitt mit zwei Aussenstegen (110a, 111b) und einem Mittelsteg (111a) umfasst und die integralen Haltenuten (112a, 112b) durch zwei von dem Mittelsteg (111a) getrennte konkave Innenräume des Halteelements gebildet werden.

5. Haltewinkel (1) nach Anspruch 4, wobei die Aussenstege (110a, 111b) mit dem Basisschenkel einen rechten Winkel bilden und das Halteelement symmetrisch bezüglich einer Mittelachse des Basisschenkels (10) ist.

6. Haltewinkel nach einem der vorhergehenden Ansprüche, wobei im verbundenen Zustand eine Erstreckungsrichtung der separaten Haltenut (22) parallel zur Erstreckungsrichtung der integralen Haltenuten (112a, 112b) ist.

7. Haltewinkel nach einem der vorhergehenden Ansprüche, wobei eine durch die separate Haltenut (22) definierte Abschalelement-Richtung parallel zur Längsrichtung des Basisschenkels (10) ist.

8. Haltewinkel nach einem der vorhergehenden Ansprüche, wobei der Haltewinkel (1) aus Kunststoff, insbesondere aus spritzgegossenem Kunststoff, gefertigt ist.

9. Beton-Verschalung, umfassend:
mindestens einen Haltewinkel (1) nach einem der Ansprüche 1 bis 8;
mindestens zwei Abschalelemente (3, 3');
wobei ein Endabschnitt eines Abschalelementes (3) in einer integralen Halte Haltenut (112a) aufgenommen ist und ein Endabschnitt eines weiteren Abschalelements (3, 3') in der weiteren integralen Haltenut (12a, 1 2b) oder in der separaten Haltenut (22) aufgenommen ist.

10. Verfahren zur Herstellung einer Beton-Verschalung, das Verfahren umfassend:
- Bereitstellen eines Haltewinkels gemäss einem der Ansprüche 1 bis 8;
- Bereitstellen mindestens zweier Abschalelemente (3, 3');
- starres Montieren des Basisschenkels (10) auf dem Untergrund;
- Einsetzen eines Endabschnitts von einem Abschalelement (3) in eine integrale Haltenut (112a) und Einsetzen eines Endabschnitt eines weiteren Abschalelements (3, 3') in die weitere integrale Haltenut (12a, 12b) oder in die separate Haltenut (22).

## Claims

1. An angle bracket (1) for shuttering elements (3, 3') in concrete construction, the angle bracket (1) comprising a basic leg (10) and a retaining leg (11), the angle bracket (1) further comprising a retaining rail (2) structurally separate from the basic leg (10) and the retaining leg (11);
wherein the basic leg (10) comprises mounting holes (101) for the rigid mounting on an underground;
wherein the basic leg (10) and the retaining leg (11) together form a L-shape;
wherein the retaining leg (11) comprises two elongated integral retaining grooves (112a, 112b) for receiving an end section each of a shuttering element (3, 3') each, as well as negative locking elements or snap elements in the form of holes (113a, 113b) for establishing a rigid connection with the retaining rail (2) ;
wherein the integral retaining grooves (112a, 112b) each comprise an extension direction parallel to an extension direction of the retaining leg (11); and
wherein the integral retaining grooves (112, 112b) each define an associated shuttering element direction at right angles to their extension direction and
the holes (113a, 113b) of the retaining leg (11) are configured for connecting the retaining leg (11) and the retaining rail (2) in at least two alternative positions parallel to each other;
wherein the retaining rail (2) comprises parallel side walls (20) and a rear wall (21) at right angles to the side walls (20), and wherein the side walls (20) and the rear wall (21) delimit a separate retaining groove (22), which defines a shuttering element direction B parallel to the side walls (20) and vertically to the rear wall (21),
**characterised in that**
the retaining rail (2) comprises a number of positive locking elements (23) or locking tabs, which are arranged on the outside of the rear wall (21) facing away from the separate retaining groove (22), wherein the locking elements (23) or locking tabs are configured to form a lock-and-snap connection in combination with the holes (113a, 113b).

2. The angle bracket (1) according to claim 1, wherein the integral retaining grooves (112a, 112b) for receiving an end section each of a shuttering element (3) in an aligned manner.

3. The angle bracket (1) according to one of claims 1 or 2, wherein the shuttering element directions defined by the integral retaining grooves (112a, 112b) are at right angles to the extension direction of the basic leg (10).

4. The angle bracket (1) according to one of claims 1 to 3, wherein the retaining leg (11) comprises a retaining element (111) of H-shaped cross-section along its extension direction with two outer supports (110a, 110b) and a central support (111a) and the integral retaining grooves (112a, 112b) are formed by two concave interior spaces of the retaining element separated from the central support (111a).

5. The angle bracket (1) according to claim 4, wherein the outer supports (110a, 111b) form a right angle with the basic leg and the retaining element is symmetrical relative to a centre axis of the basic leg (10).

6. The angle bracket (1) according to one of the preceding claims, wherein, in the connected state, an extension direction of the separate retaining groove (22) is parallel to the extension direction of the integral retaining grooves (112a, 112b).

7. The angle bracket (1) according to one of the preceding claims, wherein a shuttering element direction defined by the separate retaining groove (22) is parallel to the longitudinal direction of the basic leg (10).

8. The angle bracket (1) according to one of the preceding claims, wherein the angle bracket (1) is fabricated from plastic, in particular from injection-moulded plastic.

9. A concrete shuttering comprising:
at least one angle bracket (1) according to one of claims 1 to 8;
at least two shuttering elements (3, 3');
wherein an end section of a shuttering element (3) is received in an integral retaining groove (112a) and an end section of a further shuttering element (3, 3') is received in the further integral retaining groove (12a, 12b) or in the separate retaining groove (22).

10. A method for producing a concrete shuttering, the method comprising:
- providing an angle bracket according to one of claims 1 to 8;
- providing at least two shuttering elements (3, 3');
- rigidly mounting the basic leg (10) on the underground;
- fitting an end section of a shuttering element (3) into an integral retaining groove (112a) and fitting an end section of a further shuttering element (3, 3') into the further integral retaining groove (12a, 12b) or the separate retaining groove (22).

## Revendications

1. Équerre de maintien (1) pour des éléments de coffrage (3, 3') dans la construction en béton, l'équerre de maintien (1) comprenant une branche de base (10) et une branche de maintien (11), la branche de maintien (11) comprenant par ailleurs un rail de maintien (2) structurellement séparé de la branche de base (10) et de la branche de maintien (11) ;
la branche de maintien (10) comprenant des trous de montage (101) pour le montage rigide sur un fond ;
la branche de base (10) et la branche de maintien (11) établissant ensemble la forme d'un L ;
la branche de maintien (11) comprenant deux rainures de maintien (112a, 112b) intégrales allongées, destinées à recevoir chacune un segment d'extrémité de chaque fois un élément de coffrage (3, 3'), ainsi que des éléments d'enclenchement ou éléments d'encliquetage négatifs sous la forme de trous (113a, 113b) pour réaliser une liaison rigide avec le rail de maintien (2) ;
les rainures de maintien (112a, 112b) intégrales présentant chacune une direction d'extension parallèle à une direction d'extension de la branche de maintien (11) ; et
les rainures de maintien (112a, 112b) intégrales définissant chacun une direction d'élément de coffrage associée, à angle droit de leur direction d'extension et
pour assembler la branche de maintien (11) et le rail de maintien (2), les trous (113a, 113b) de la branche de maintien (11) étant conçus dans au moins deux positions alternatives, parallèles l'une à l'autre ;
le rail de maintien (2) comprenant des parois latérales (20) parallèles et une paroi arrière (21) à angle droit par rapport aux parois latérales (20) et les parois latérales (20) et la paroi arrière (21) délimitant une rainure de maintien (22) séparée, laquelle définit une direction B d'élément de coffrage parallèle aux parois latérales (20) et perpendiculaire à la paroi arrière (21),
**caractérisé en ce que**
le rail de maintien (2) comporte une rangée d'éléments d'enclenchement (23) positifs ou taquets d'enclenchement qui est placée sur la face extérieure de la paroi arrière (21) qui est opposée à la rainure de maintien (22) séparée, pour créer une liaison par enclenchement ou encliquetage, les éléments d'enclenchement (23) ou taquets d'enclenchement étant conçus en coopération avec les trous (113a, 113b).

2. Équerre de maintien (1) selon la revendication 1, les rainures de maintien (112a, 112b) intégrales destinées à recevoir chacune un segment d'extrémité de chaque fois un élément de coffrage (3) étant placées en orientation alignée.

3. Équerre de maintien (1) selon l'une quelconque des revendications 1 ou 2, les directions d'éléments de coffrage définies par les rainures de maintien (112a, 112b) intégrales étant à angle droit par rapport à la direction d'extension de la branche de base (10).

4. Équerre de maintien (1) selon l'une quelconque des revendications 1 à 3, la branche de maintien (11) comprenant un élément de maintien (111) avec une section transversale en forme de H le long de sa direction d'extension, avec deux barrettes extérieures (110a, 111b) et une barrette centrale (111a) et les rainures de maintien (112a, 112b) intégrales étant formées par deux espaces intérieurs concaves de l'élément de maintien, séparés par la barrette centrale (111a).

5. Équerre de maintien (1) selon la revendication 4, les barrettes extérieures (110a, 111b) formant un angle droit avec la branche de base et l'élément de maintien étant symétrique par rapport à un axe médian de la branche de base (10).

6. Équerre de maintien (1) selon l'une quelconque des revendications précédentes, dans l'état assemblé, une direction d'extension de la rainure de maintien (22) séparée étant parallèle à la direction d'extension des rainures de maintien (112a, 112b) intégrales.

7. Équerre de maintien (1) selon l'une quelconque des revendications précédentes, une direction d'élément de coffrage définie par la rainure de maintien (22) séparée étant parallèle à la direction longitudinale de la branche de base (10).

8. Équerre de maintien (1) selon l'une quelconque des revendications précédentes, l'équerre de maintien (1) étant fabriquée en matière plastique notamment en une matière plastique moulée par injection.

9. Coffrage pour béton, comprenant :
au moins une équerre de maintien (1) selon l'une quelconque des revendications 1 à 8 ;
au moins deux éléments de coffrage (3, 3') ;
un segment d'extrémité d'un élément de coffrage (3) étant réceptionné dans une rainure de maintien (112a) intégrale et un segment d'extrémité d'un autre élément de coffrage (3, 3') étant réceptionné dans la rainure de maintien (12a, 12b) intégrale supplémentaire ou dans la rainure de maintien (22) séparée.

10. Procédé destiné à créer un coffrage pour béton, le procédé comprenant :
- la mise à disposition d'une équerre de maintien selon l'une quelconque des revendications 1 à 8 ;
- la mise à disposition d'au moins deux éléments de coffrage (3, 3') ;
- le montage rigide de la branche de base (10) sur le fond ;
- l'insertion d'un segment d'extrémité d'un élément de coffrage (3) dans une rainure de maintien (112a) intégrale et l'insertion d'un segment d'extrémité d'un autre élément de coffrage (3, 3') dans la rainure de maintien (12a, 12b) intégrale supplémentaire ou dans la rainure de maintien (22) séparée.
